# FASCICULE DE BREVET EUROPEEN

(11) **EP 0 288 345 B1**
(45) Date de publication et mention de la délivrance du brevet: **18.11.1993**
(21) Numéro de dépôt: 88400724.6
(22) Date de dépôt: 24.03.1988
(51) Int. Cl.: D06F 39/02, B65D 51/28

(54) **Récipient multi-compartiments à usage unique, obtention et application, notamment pour le lavage du linge**
Behälter mit mehreren Unterteilungen für einmaligen Gebrauch, dessen Herstellung und Anwendung, insbesondere zum Waschen von Wäsche
Single purpose multi-compartmented container, its fabrication and application, in particular for washing laundry

(30) Priorité: 25.03.1987 FR 8704168
(43) Date de publication de la demande: 26.10.1988
(73) Titulaire: THE PROCTER & GAMBLE COMPANY, Cincinnati Ohio 45202 (US)
(72) Inventeur: Arnau-Munoz, José, F-78180 Montigny-Le-Bretonneux (FR); Cornette, Henri, F-95300 Pontoise (FR)
(74) Mandataire: Phélip, Bruno

(56) Documents cités:
- EP-A- 0 132 726
- EP-A- 0 151 549
- EP-A- 0 152 359
- DE-A- 2 939 116
- FR-A- 1 369 260
- US-A- 2 321 998
- US-A- 2 412 833
- US-A- 3 289 887

## Description

La présente invention appartient au domaine du conditionnement et a plus particulièrement pour objet un récipient à usage unique pour le conditionnement de substances ne présentant pas une compatibilité satisfaisante lorsqu'elles sont en présence . De tels récipients sont susceptibles de recevoir de nombreuses applications dans des domaines techniques très variés, par exemple le lavage, le nettoyage ou le rinçage d'articles les plus divers. Une application hautement préférée du récipient selon l'invention est celle du lavage du linge en machine . Par ailleurs, l'invention a également pour objet le procédé pour l'obtention d'un tel récipient.

Il existe un besoin croissant dans la technique de disposer de moyens de conditionnement pouvant réunir des substances dont la compatibilité soulève des difficultés lorsqu'elles sont mises en contact . Il en est particulièrement ainsi pour les produits liquides, tels que les lessives. Alors qu'il est possible de conditionner dans le même récipient les constituants d'une lessive en poudre, il n'est pratiquement pas admissible de formuler des lessives liquides à l'avance lorsque les formulations de ces dernières contiennent, en même temps que les autres constituants actifs, des constituants susceptibles de dégager de l'oxygène actif, c'est-à-dire des constituants peroxydés, du type des perborates ou des acides organiques peroxygénés. On sait pourtant que la présence d'oxygène actif au moment du lavage est tout à fait souhaitable pour obtenir l'efficacité optimale. On cherche donc à obtenir pour les lessives liquides des formulations comportant les mêmes combinaisons de base que celles des détergents granulaires ou en poudre, mais on se heurte alors à des impossibilités pratiques car il est connu que lorsqu'on entrepose conjointement, au sein d'une lessive liquide, des composants actifs traditionnels et des composants peroxygénés, ces derniers perdent rapidement leur efficacité. On a ainsi constaté qu'après des durées d'entreposage de l'ordre de deux semaines l'oxygène actif de ces composés s'est pratiquement dégagé en totalité, devenant ainsi indisponible au moment de l'emploi dans le bain de lavage.

De tels problèmes de formulation et de conditionnement sont bien connus de l'homme du métier . A titre de référence illustrant l'état de la technique on peut citer la demande de brevet européen publiée sous le n^{o} 0132726, qui décrit un emballage sous forme d'un sachet contenant une substance ainsi qu'un autre sachet de plus faibles dimensions contenant une autre substance non compatible avec la première. La matière constitutive du sachet externe est perméable à l'eau, de même que celle du sachet interne, mais les matières sont choisies pour permettre la diffusion des substances qu'elles contiennent à des températures différentes, ce qui permet d'adapter le conditionnement aux besoins pratiques, par exemple du lavage. L'enseignement de ce document antérieur consiste donc à présenter dans le même conditionnement des sachets individuels pouvant contenir des substances liquides, en choisissant les sachets de manière qu'ils libèrent les substances qu'ils contiennent à des températures différentes. De tels récipients de conditionnement sont à usage unique et comportent une pluralité de compartiments, le concept de base ayant pour résultat une mise en oeuvre obligatoirement décalée dans le temps des substances contenues dans chacun des sachets individuels. Par ailleurs, il est indispensable que ces derniers soient solubles dans l'eau ou présentent des propriétés particulières pour laisser passer l'eau à une température déterminée. C'est pourquoi le sachet externe est réalisé à partir d'une feuille de mousse de polyuréthane à pores ouverts, tandis que le sachet interne est constitué d'alcool polyvinylique.

Le brevet US-A-2.412.833 a pour objet un bouchon distributeur pour un conditionnement,qui peut permettre la diffusion simultanée des contenus d'une grande bouteille et d'une petite bouteille, laquelle est logée dans le goulot de la grande. Par exemple, la petite bouteille peut contenir un agent parfumant,alors que la grande contient un jus de fruit. En plus du capuchon fermant l'ensemble, le dispositif est constitué de trois parties distinctes, à savoir les deux bouteilles précitées et une pièce intermédiaire servant d'organe de montage de la petite bouteille à l'intérieur de la grande. Toutes ces parties sont munies de filetages coopérants qui sont orientés verticalement lorsque le conditionnement est débout. Il s'agit d'un dispositif de type réutilisable, dont toutes les parties constitutives peuvent être désolidarisées. Ainsi, on peut enlever l'organe de montage avec la petite bouteille pour n'utiliser que la grande bouteille. Le brevet US-A-2.412.833 n'enseigne pas un récipient à usage unique, conçu pour contenir des substances n'ayant pas une compatibilité suffisante entre elles, composé seulement de deux parties en plus du capuchon de fermeture et ne comportant aucun filetage, ses deux parties ne pouvant être désolidarisées lorsque le récipient est rempli.

Le brevet FR-A-1.369.260 concerne un conditionnement distributeur avec une enveloppe externe et plusieurs - par exemple deux - récipients intérieurs, définissant des compartiments prévus chacun pour recevoir une substance, qui peut être distribuée par un canal respectif. Un capuchon coiffe l' ensemble des orifices de sortie des canaux. L'enveloppe externe est relativement rigide, alors que les récipients intérieurs, formés d'une gaine souple, sont dilatés pour s'appliquer sur la paroi interne de l'enveloppe externe, cette paroi étant revêtue d'adhésif pour assurer une fixation permanente de la gaine. Pour distribuer deux substances différentes, il faut deux compartiments intérieurs, de sorte que le conditionnement comprend, en plus du capuchon de fermeture, au moins trois parties distinctes, à savoir les deux gaines souples et l' enveloppe externe rigide. Les canaux verticaux de distribution constituent des organes de montage permettant de suspendre les gaines à l'intérieur de l'enveloppe externe. Le brevet FR-A-1.369.260 n'enseigne pas un récipient composé seulement de deux parties pour conditionner deux substances différentes, ces deux parties coopérant au niveau de zones annulaires s'étendant parallèlement au fond du récipient. En outre, le conditionnement décrit dans ce brevet antérieur ne conviendrait pas comme dispositif doseur et diffuseur dans une opération de lavage du linge en machine.

Le brevet US-A-2.321.998 a pour objet un conditionnement destiné à être rempli de substance granulaire. Ce conditionnement comporte un récipient de grande dimension à la partie supérieure duquel est vissé au moins un récipient plus petit. Il est prévu non pas pour une distribution simultanée des contenus des deux récipients, mais pour permettre un remplissage plus facile avec la substance granulaire, qui est la même dans les deux récipients. Tous les composants du conditionnement sont séparables, justement pour réaliser les remplissages séparément. En outre, chacun des récipients est coiffé par un capuchon, ce qui est nécessaire pour les manoeuvres de remplissage. Le brevet US-A-2.321.998 n'enseigne pas un récipient à usage unique conçu pour contenir des substances n'ayant pas une compatibilité suffisante entre elles, composé seulement de deux parties et ne comportant aucun filetage, ses deux parties ne pouvant être désolidarisées lorsque le récipient est rempli. En outre, le conditionnement décrit dans ce brevet antérieur ne conviendrait pas comme dispositif doseur et diffuseur dans une opération de lavage du linge en machine.

Le brevet US-A-3.289.887 traite de la distribution de produits peu compatibles, l'un des produits pouvant être par exemple un détergent contenant un abrasif, tandis que l'autre est un composé libérant du chlore actif, en particulier de l'eau de javel. Ce brevet antérieur enseigne un récipient comportant un embout de fermeture ayant une structure très particulière, en vue de constituer une chambre de mélange. Un tel récipient n'est pas utilisable pour le lavage du linge en machine.

L'invention a pour objet un récipient multicompartiments à usage unique, qui permet de délivrer simultanément au moment de l'emploi le contenu de chacun des compartiments, ceci indépendamment de la température du milieu. Egalement, les matières constitutives des parois des compartiments n'ont aucune importance critique , et, au contraire de l'enseignement de la demande de brevet européen 0132726 précitée, ces parois sont imperméables à l'eau, le contenu de chacun des compartiments se déversant par des orifices prévus à l'avance.

On rappelera aussi que, dans le domaine du lavage du linge en machine, la demanderesse est déjà propriétaire ou ayant-droit d'un certain nombre de demandes de brevets qui peuvent être mentionnées à titre de références pour illustrer l'état de la technique.

La demande FR 2.563.250 déposée le 18 Avril 1984 pour "procédé de lavage du linge en machine avec un détergent liquide et dispositif pour son application " a notamment pour objet un dispositif , en général rechargeable, qui est tout d'abord rempli de détergent liquide, puis placé dans le tambour de la machine avec le linge à laver. Le détergent contenu dans le dispositif diffuse progressivement dans le milieu de lavage et dans le linge se trouvant dans la machine. Dans un mode de réalisation , le dispositif comporte un orifice de remplissage et des évents pour la libération progressive du liquide au sein du linge en cours de lavage.

La demande de brevet FR 2.570.720 déposée le 24 Août 1984 pour "Dispositif pour le lavage en machine avec un détergent liquide et procédé mettant en oeuvre ledit dispositif" a pour objet un dispositif du genre ci-dessus qui est plus particulièrement caractérisé en ce qu'il se présente sous une forme essentiellement sphérique.Un certain nombre d'orifices permettent la diffusion du liquide .

En poursuivant ses travaux, la demanderesse a maintenant mis au point un récipient qui, d'une part est à usage unique et, d'autre part, apporte une solution aux problèmes techniques brièvement mentionnés ci-dessus pour le conditionnement de substances ne présentant pas une compatibilité satisfaisante lorsqu'elles sont en présence . Une application particulièrement intéressante du récipient selon l'invention est le conditionnement de formulations pour lessives liquides contenant des constituants peroxygénés, c'est-à-dire des constituants destinés à libérer de l'oxygène actif lors du lavage.

L'invention a donc pour objet un récipient selon la revendication 1.

Au sens de la présente description l'expression "de forme générale sphérique", qui est utilisée pour définir l'enveloppe externe du récipient, ne doit pas être comprise comme caractérisant limitativement une sphère ou une quasi - sphère . Cette expression englobe d'autres surfaces de révolution du genre ovoïde, dont les courbures sont telles que le récipient ne cause aucun dommage au linge dans une opération de lavage en machine au cours de laquelle le récipient est mis en place dans le tambour.

Le compartiment interne, quant à lui, peut être délimité par une paroi de forme quelconque nais, compte tenu de la technique préférée utilisée pour sa fabrication et décrite ci-après, il s'agit en général d'une surface de révolution, du genre sphérique ou ovoïde.

Il est avantageux que l'enveloppe externe présente des cannelures destinées à lui conférer de la rigidité, comme cela est connu dans le domaine des matières plastiques, surtout lorsque celles-ci sont mises en forme par une technique de soufflage.

Selon une autre caractéristique préférée, le compartiment interne comporte des soufflets, lui donnant l'apparence d'une sorte de melon.

Les matières constitutives de l'enveloppe externe et du compartiment interne peuvent être identiques ou différentes. On préfère que ces matières soient choisies de manière que l'enveloppe externe et le compartiment interne possèdent une rigidité différente, par exemple que le compartiment interne soit réalisé en une matière de rigidité supérieure à celle de l'enveloppe externe et vice versa. Ainsi si les matières retenues pour les deux éléments appartiennent à la même catégorie de matière plastique, il est avantageux que les matières respectives des deux éléments diffèrent par leur rigidité.

Les matières plastiques utilisables sont celles qui peuvent être mises en forme par la technique de soufflage ou d'injection-soufflage mais, étant donné que le récipient est prévu pour un usage unique, il convient de donner aux parois respectives de l'enveloppe externe et du compartiment interne une épaisseur aussi faible que possible, de manière que le poids total du récipient soit aussi réduit que possible. Des épaisseurs de parois de l'ordre de 0,3 à 1 mm conviennent . Les matières préférées sont choisies parmi les polypropylènes, polycarbonates et polyéthylènes, ou les combinaisons de ces matières, avec ou sans adjuvants.

Sous un autre aspect, l'invention a encore pour objet un procédé pour l'obtention du récipient ci-dessus, ledit procédé étant défini à la revendication 7.

Le procédé décrit précédemment peut comporter de nombreuses variantes qui diffèrent par certaines de leurs étapes ou par la succession desdites étapes.

Le procédé peut ainsi être modifié en ce que la succession des étapes (3), (4) et (5) est réalisée après 1' étape (1) tandis que l'étape (2) de remplissage de l'enveloppe externe est réalisée après ladite succession et avant l'étape (6).

Il peut aussi être modifié en ce que l'étape (2) est réalisée après l'étape (6).

Il peut encore être modifié en ce qu'il ne comporte pas d'étape (5), les trous de la zone annulaire étant réalisés au préalable et avant la formation du compartiment interne.

Quel que soit le mode de réalisation du procédé de l'invention, la formation du compartiment interne peut se faire de plusieurs manières.

Selon la première manière, pour la formation du compartiment interne, on introduit à travers l'ouverture circulaire de l'enveloppe externe, un insert muni d'une gaine de matière plastique souple, à l'intérieur de laquelle on fait le vide pour la contracter, après quoi on interrompt le vide à l'intérieur de la gaine lorsque la partie supérieure de celle-ci porte sur les bords de ladite ouverture et on forme à partir de la gaine le compartiment interne par soufflage ou injection-soufflage.

Selon la deuxième manière, pour la formation du compartiment interne, on introduit à travers l'ouverture circulaire de l'enveloppe externe, un insert muni d'une gaine de matière plastique ayant une rigidité et une dimension transversale permettant son passage à travers l'ouverture circulaire, après quoi on forme directement à partir de la gaine le compartiment interne par soufflage ou injection-soufflage.

Le procédé selon l'invention et ses variantes permettent d'obtenir un récipient pré-rempli à l'aide de substances non compatibles entre elles, ledit récipient étant à usage unique.

Dans la pratique,le procédé est mis en oeuvre de manière automatique en utilisant au départ des feuilles de matière plastique permettant de former en une seule passe une pluralité d'enveloppes externes, par exemple six enveloppes réparties symétriquement autour d'un axe médian. La tenue mécanique de l'ensemble est alors améliorée et les manipulations sont plus aisées, grâce au fait que les enveloppes externes sont toutes solidaires d'une feuille conservant une forme générale de plaque.

Si l'on met en oeuvre une pluralité d'enveloppes externes, il faut naturellement utiliser un nombre correspondant d'inserts et de gaines destinés à donner lieu par soufflage aux compartiments internes.

Ainsi qu'on l'a mentionné précédemment, on préfère, lors des opérations de soufflage, utiliser des moules cannelés, afin d'obtenir des enveloppes externes plus rigides. Egalement, il est avantageux que la gaine de matière plastique destinée à constituer le compartiment interne, comporte des replis ou soufflets permettant de conférer au compartiment interne une plus grande capacité .

Un récipient du type mentionné ci-dessus, ou obtenu par le procédé qui vient d'être décrit, permet de conditionner des substances insuffisamment compatibles entre elles pour autoriser des conditions d'entreposage répondant aux besoins pratiques . A titre d'exemple, on peut introduire dans le compartiment interne un additif sensible pour lessive liquide, par exemple un additif à base de composés peroxygénés, le reste de la formulation de la lessive liquide étant mis en place dans l'enveloppe externe à l'extérieur de ce compartiment interne.

Dans ce qui précède, on a essentiellement décrit la réalisation d'un récipient à deux compartiments, mais il va sans dire qu'on peut utiliser la même technique de fabrication pour la réalisation de compartiments internes successifs. Il suffit de prévoir le nombre approprié d'inserts avec gaines de matière plastique, pour obtenir chacun des compartiments. La caractéristique commune à tous ces compartiments est de comporter des trous, ou évents, organisés de manière telle que lorsque le capuchon couvrant l'ensemble est enlevé, les contenus respectifs de ces compartiments peuvent s'écouler librement.

Pour simplifier, on n'a pas indiqué dans le procédé décrit précédemment des étapes consécutives qui peuvent être rendues nécessaires si l'on travaille avec des feuilles ou plaques permettant la fabrication simultanée d'une pluralité de récipients. Il va sans dire, en effet, qu'une fois que chacun des récipients individuels a été coiffé de son capuchon, il faut le séparer de sa plaque support, par exemple par découpage à l'emporte-pièce , ce qui peut entraîner aussi l'obligation d'éliminer les parties de la plaque coupée qui restent solidaires de la paroi externe des récipients. Une telle opération peut se faire à la flamme. Enfin, les récipients peuvent être rassemblés pour être emballés dans des cartons.

L'homme du métier comprendra que les récipients selon l'invention peuvent trouver toutes sortes d'applications qui nécessitent l'utilisation de substances peu ou pas compatibles entre elles, devant être délivrées simultanément dans une opération de lavage, de rinçage, de nettoyage ou analogues. Une application particulièrement avantageuse consiste à utiliser de tels récipients dans un procédé de lavage du linge en machine décrit dans les demandes de brevets français précitées 2.563.250 du 18 Avril 1984 et 2.570.720 du 24 Août 1984. Le récipient selon l'invention fait alors fonction de dispositif doseur et diffuseur conformément à l'enseignement de ces demandes de brevets. Par exemple, dans le cas d'un récipient à deux compartiments, le compartiment interne contient un additif à base de composés peroxygénés, tandis que l'autre compartiment contient le reste de la formulation de détergent liquide . Une fois que le capuchon coiffant le récipient a été enlevé, le récipient est placé dans le tambour de la machine avec le linge à laver. Le détergent et l'additif qui y sont contenus diffusent progressivement dans le milieu de lavage et dans le linge se trouvant dans la machine, et ce d'une manière simultanée, grâce au déversement progressif du détergent et de l'additif . On obtient ainsi des résultats optimaux pour le lavage du linge.

Compte-tenu de la vocation à usage unique du récipient selon l'invention, celui-ci n'est en général pas réutilisable et, notamment, à la fin d'un cycle de lavage en machine, une fois que les produits actifs (lessive et additif) ont complètement quitté leurs compartiments respectifs , l'ensemble du récipient se trouve en général déformé mais ses éléments constitutifs restent néanmoins solidaires les uns des autres, ce qui permet d'une part de ne pas endommager le linge, et d'autre part, de ne pas donner naissance à des éléments susceptibles d'obturer les tuyauteries . Ainsi , une fois le lavage du linge terminé, on récupère le récipient dans le tambour de la machine, sous une forme généralement aplatie.

L'invention sera encore illustrée sans être aucunement limitée par la description qui suit faite en référence aux dessins annexés sur lesquels :
Fig.1 montre un récipient selon l'invention vu de face et partiellement en coupe;
Fig.2 est une coupe axiale du récipient de la figure 1;
Fig.3 est une vue en plan par dessus du récipient de la figure 1;
Fig.4 est une coupe du récipient de la figure 1, selon le plan de trace IV-IV, le capuchon protecteur ayant été enlevé;
Fig.5 montre en coupe axiale le capuchon protecteur ;
Fig.6 est une vue en plan par dessus du compartiment interne du récipient de la figure 1.

Les figures 7 à 12 illustrent les étapes successives d'un procédé pour l'obtention d'un récipient selon l'invention à usage unique.

Pour faciliter l'exposé, le récipient selon l'invention a été tout d'abord représenté aux figures 1 à 6 sans qu'il soit fait mention des substances qu'il contient . L'obtention d'un récipient complet est illustrée aux figures 7 à 12, la figure 12, en particulier, montrant un récipient à usage unique selon l'invention, à deux compartiments, dont le capuchon protecteur a été enlevé .

Tel qu'il est illustré aux figures 1 à 6,le récipient comprend une enveloppe externe (1) de forme générale sphérique et à fond plat (3), avec une ouverture circulaire (2) diamétralement opposée au fond (3). Cette ouverture circulaire (2) est délimitée par une surface annulaire (2a) s'étendant dans un plan sensiblement parallèle à celui du fond (3) . Cette enveloppe peut avoir par exemple une épaisseur de 0,5 mm et être réalisée à partir de polyéthylène, polypropylène, polycarbonate, et de combinaison de tels polymères, avec ou sans adjuvants . Pour conférer à la paroi (1) une rigidité suffisante, on a prévu sur sa périphérie extérieure des cannelures (1a) apparaissant sur la moitié gauche de la figure 1 ainsi que sur la figure 3.

Le récipient comporte encore un compartiment interne désigné par la référence générale (4) et se trouvant entièrement à l'intérieur de l'enveloppe externe (1). Ce compartiment est illustré à la partie droite de la figure 1, aux figures 2 à 4 et 6. Il présente une paroi formant des soufflets (12) (figure 6) . A la partie supérieure du compartiment interne (4), en regardant les figures, est ménagée une paroi cylindrique (5) qui s'étend d'abord verticalement, puis ensuite horizontalement pour venir en appui (collerette (5a)) sur le bord annulaire (2a) de l'ouverture (2) de l'enveloppe externe (1).Le compartiment interne (4) est donc ouvert vers le haut par un orifice (11) de section circulaire. Egalement, des trous (7) (dans l'exemple représenté ces trous sont au nombre de six) sont répartis régulièrement autour de l'orifice central (11) .

Le récipient est obturé par un bouchon protecteur qui est illustré aux figures 1 à 3 et 5. Ce bouchon comporte une protubérance (10), cylindrique, qui s'engage à l'intérieur de l'orifice (11) du compartiment interne (4) . A cette protubérance (10) est raccordée une paroi (8) qui s'applique sur la collerette annulaire (5a), afin d'obturer les trous (7) pratiqués dans celle-ci . Enfin, le bouchon se termine par une languette (9) permettant sa manoeuvre.

Les matières constitutives du compartiment interne (4) sont choisies parmi les mêmes polymeres que ceux de l'enveloppe externe (1) mais on préfère qu'ils présentent par rapport à ces derniers des caractéristiques de rigidité différentes .

Lorsque le récipient est vide, son poids moyen est de l'ordre de 8 à 15 g.

On décrira maintenant, en référence aux figures 7 à 12, un procédé pour l'obtention d'un récipient à usage unique agencé conformément à l'invention .

Pour éviter de multiplier les figures, certaines étapes du procédé n'ont pas toutes été illustrées aux dessins. Par exemple la figure 7 montre le corps (1) de l'enveloppe externe qui est obtenu par soufflage ou injection-soufflage avec son ouverture supérieure (2) délimitée par le rebord annulaire (2a) et son fond plat (3). On a représenté sur la même figure 7 un produit (15) liquide qui a été introduit dans l'enveloppe (1) une fois que celle-ci a été réalisée . Le produit (15) est par exemple une formulation de détergent liquide ne comportant pas d'additif du genre composés peroxygénés. Le volume de l'enveloppe (1) et la quantité de produit liquide (15) sont calculés relativement l'un par rapport à l'autre, en tenant compte de ce que le récipient est conçu pour recevoir une dose unique en vue d'une opération ultérieure de lavage du linge. La quantité de liquide (15) doit donc être suffisante pour assurer cette fonction, le volume de l'enveloppe (1) étant dimensionné de manière à permettre le déroulement consécutif des autres étapes du procédé ainsi qu'il sera décrit. De telles déterminations sont à la portée de l'homme du métier, et n'ont pas besoin d'être explicitées davantage.

La figure 8 illustre le début de la mise en place d'un insert portant une gaine de matière plastique (13) . La section transversale de la gaine (13) est inférieure au diamètre de l'ouverture (2) ; afin de permettre l'insertion, on peut ou non appliquer à l'intérieur de la gaine (13) un vide ou une aspiration par l'ouverture supérieure (11). La gaine (13) comporte de préférence une structure à soufflet (12) . A sa partie supérieure, la gaine (13) est reliée à une portion cylindrique (5) à laquelle est raccordée une paroi (5a) en forme de collerette à l'intérieur ce laquelle se trouve l'orifice (11) .

La figure 9 illustre la progression de l'introduction de la gaine (13) à l'intérieur de l'enveloppe (1) . On voit que la collerette (5a) est dimensionnée pour recouvrir pratiquement la totalité de l'ouverture (2) , jusqu'à aboutir à la disposition représentée à la figure 10 où l'on voit que la collerette (5a) vient en appui sur le rebord annulaire (2a) de l'enveloppe (1) . Lorsqu'on parvient à cette situation, le vide qui était éventuellement appliqué à l'intérieur de la gaine (13) est cassé. Cette interruption de l'aspiration peut se faire lorsque la collerette (5a) vient réellement en appui sur le bord annulaire (2a), mais il est également possible, comme cela est représenté sur les figures 9 et 10, que l'aspiration soit coupée dès que la partie cylindrique (5) a franchi l'ouverture (2) de l'enveloppe externe (1) , de sorte que dès qu'on arrive à la situation illustrée à la figure 10, le soufflage peut commencer à l'intérieur de la gaine (13).

On parvient ainsi à la situation représentée à la figure 11, où la gaine (13) a donné naissance au compartiment interne (4) dans sa forme finale . Sur la même figure 11, on a représenté l'opération consécutive qui consiste à remplir le compartiment interne (4) avec un liquide (16) qui est introduit par l'orifice (11). Dans l'exemple déjà choisi d'un détergent liquide pour lavage du linge en machine, ce produit (16) peut être un additif du genre peroxygéné.

L'opération illustrée à la figure 12 est celle du perçage des trous (7) dans la collerette (5a) se trouvant à la partie supérieure du compartiment interne (4). On perce par exemple six trous (7) pour réaliser un compartiment interne tel qu'illustré à la figure 6.

Enfin,la partie supérieure du récipient est coiffée par un capuchon du type représenté à la figure 5.

On aboutit ainsi à un récipient à usage unique, à double compartiment, un compartiment interne (4) dans lequel se trouve un additif du genre peroxygéné , et un deuxième compartiment, à l'extérieur du compartiment (4), qui est contenu dans l'enveloppe externe (1) et renferme la formulation de détergent liquide.

En vue du lavage du linge en machine, on enlève le capuchon, de sorte que le récipient est alors disponible sous la forme illustrée à la figure 12. Conformément à l'enseignement des demandes de brevets précitées FR 2.563.250 et 2.570.720 ce récipient peut être placé tel que dans le tambour d'une machine à laver le linge , de manière que le détergent liquide (15) puisse diffuser à travers les trous (7), tandis que le contenu (16) du compartiment interne (4) passe simultanément à travers l'orifice (11). Le problème technique posé est ainsi résolu par un récipient qui permet de présenter simultanément deux produits qui ont été conditionnés séparément afin d'éviter toute interaction désavantageuse s'il s'agit de produits ne présentant pas une compatibilité suffisante . C'est le cas des additifs peroxygénés et des lessives liquides.

La description qui précède n'a été donnée qu'à titre illustratif. Il est bien entendu qu'on peut appliquer l'enseignement de la présente invention pour réaliser des récipients comportant un nombre de compartiments supérieur à deux. Il suffit alors d'insérer à l'intérieur du compartiment interne (4) d'autres compartiments, en utilisant la même technique que celle illustrée aux figures 7 à 12.

Egalement, on a représenté aux dessins des récipients de forme générale sphérique, car cette dernière est la mieux appropriée pour l'utilisation dans les tambours des machines à laver le linge. Néanmoins, il serait parfaitement possible que les récipients aient une forme différente, cette forme étant de révolution, compte tenu de l'utilisation de la technique de soufflage . Dans tous les cas, les parois délimitant les divers compartiments du récipient sont imperméables au milieu aqueux ainsi qu'aux produits liquides habituellement utilisés dans les techniques de lavage, de nettoyage ou de rinçage. La conception du récipient selon l'invention est basée en effet sur une diffusion orientée à travers des ouvertures dont sont munis respectivement les compartiments.

On notera aussi que le procédé de fabrication illustré aux figures 7 à 12 peut être modifié conformément aux variantes précédemment mentionnées . Par exemple, le remplissage du récipient peut être opéré une fois que le compartiment interne a été formé. Par ailleurs, la réalisation des trous (7 )peut se faire au préalable sur la collerette supérieure (5a) de la gaine plastique (13).

## Revendications

1. Récipient pour le conditionnement de substances différentes, utilisable dans une machine à laver le linge, comprenant
(a) une enveloppe externe (1) ayant la forme générale d'un corps de révolution, notamment une forme sphérique, avec un fond plat (3) et une ouverture circulaire (2) disposée à l'opposé du fond (3), ladite ouverture (2) étant entourée par une surface annulaire (2a) s'étendant dans un plan sensiblement parallèle à celui du fond (3),
(b) un compartiment interne (4) se trouvant entièrement à l'intérieur de l'enveloppe externe (1), ledit compartiment (4) étant dilatable et présentant une collerette solidaire (5a) venant en appui sur la surface annulaire (2a) en rendant solidaires l'enveloppe (1) et le compartiment (4), formant ainsi un récipient à usage unique, des trous (7) étant prévus dans ladite collerette (5a), qui présente aussi un orifice central circulaire (11) de plus faible diamètre que l'ouverture (2),
(c) un seul capuchon amovible (8) pouvant fermer ou découvrir tous les trous (7) et l'orifice (11),
une première substance ou mélange de substances pouvant être mise en place dans le compartiment (4) et une autre substance ou mélange de substances ne présentant pas une compatibilité satisfaisante avec la première dans le compartiment s'étendant entre l'enveloppe externe (1) et la paroi du compartiment interne (4), lesdites substances pouvant s'écouler respectivement et simultanément à travers l'orifice (11) et les trous (7) lorsque le capuchon amovible (8) est enlevé, la dimension transversale du compartiment interne (4) une fois rempli étant supérieure à celle de l'ouverture (2).

2. Récipient selon la revendication 1, caractérisé en ce que l'enveloppe externe (1) présente des cannelures (1a) lui conférant de la rigidité.

3. Récipient selon l'une des revendications 1 ou 2, caractérisé en ce que le compartiment interne (4) comporte des soufflets (12).

4. Récipient selon l'une quelconque des revendications 1 à 3, caractérisé en ce que les matières constitutives de l'enveloppe externe (1) et du compartiment interne (4) sont identiques ou différentes, et choisies parmi les matières plastiques pouvant être mises en forme par la technique du soufflage ou d'injection-soufflage, telles que les polyéthylènes, polypropylènes, polycarbonates ou les combinaisons de tels polymères avec ou sans adjuvants.

5. Récipient selon l'une quelconque des revendications 1 à 4, caractérisé en ce que l'enveloppe externe (1) et le compartiment interne (4) ont des rigidités différentes.

6. Récipient selon l'une quelconque des revendications 1 à 5, caractérisé en ce que les épaisseurs des parois de l'enveloppe (1) et du compartiment (4) sont de l'ordre de 0,3 à 1 mm.

7. Procédé pour l'obtention du récipient selon l'une quelconque des revendications 1 à 6, comportant la succession d'étapes suivantes :
(1) on forme le corps (1) de l'enveloppe externe avec son ouverture circulaire (2) et son fond plat (3) par soufflage ou injection-soufflage;
(2) on remplit ladite enveloppe externe (1) avec la quantité désirée (15) de la première substance;
(3) on introduit à travers ladite ouverture (2) un insert muni d'une gaine (13) de matière plastique, jusqu'à ce que la partie supérieure (5a) de la gaine, de forme annulaire, vienne porter sur les bords (2a) de l'ouverture (2) de l'enveloppe (1);
(4) on forme à partir de la gaine (13) le compartiment interne (4) du récipient par soufflage ou injection-soufflage;
(5) on perce les trous (7) dans la zone annulaire formée à la partie supérieure du compartiment interne (4);
(6) on remplit le compartiment interne (4) avec la quantité désirée (16) de la deuxième substance;
(7) on coiffe la partie supérieure du récipient avec le capuchon (8);

8. Procédé selon la revendication 7, modifié en ce que la succession des étapes (3), (4) et (5) est réalisée après l'étape (1) tandis que l'étape (2) de remplissage de l'enveloppe externe (1) est réalisée après ladite succession et avant l'étape (6).

9. Procédé selon les revendications 7 et 8, modifié en ce que l'étape (2) est réalisée après l'étape (6).

10. Procédé selon l'une des revendications 7, 8 ou 9, modifié en ce qu'il ne comporte pas d'étape (5), les trous (7) de la zone annulaire (5a) étant réalisés au préalable et avant la formation du compartiment interne (4).

11. Procédé selon l'une quelconque des revendications 7 à 10, caractérisé en ce que, pour la formaton du compartiment interne (4),on introduit à travers l'ouverture circulaire (2) de l'enveloppe externe (1), un insert muni d'une gaine (13) de matière plastique souple, à l'intérieur de laquelle on fait le vide pour la contracter, après quoi on interrompt le vide à l'intérieur de la gaine lorsque la partie supérieure (5a) de celle-ci porte sur les bords (2a) de ladite ouverture (2) et on forme à partir de la gaine (13) le compartiment interne (4) par soufflage ou injection-soufflage.

12. Procédé selon l'une quelconque des revendications 7 à 10, caractérisé en ce que, pour la formation du compartiment interne (4), on introduit à travers l'ouverture circulaire (2) de l'enveloppe externe (1), un insert muni d'une gaine (13) de matière plastique ayant une rigidité et une dimension transversale permettant son passage à travers l'ouverture circulaire (2), après quoi on forme directement à partir de la gaine (13) le compartiment interne (4) par soufflage ou injection-soufflage.

13. Application du récipient selon l'une quelconque des revendications 1 à 6 ou obtenu par le procédé selon l'une quelconque des revendications 7 à 12, pour le conditionnement de liquides peu ou pas compatibles, destinés au lavage, au nettoyage, au rinçage et autres usages dans lesquels il est souhaité de disposer simultanément desdits liquides au moment de l'emploi.

14. Application selon la revendication 13 pour le lavage du linge en machine, selon laquelle, une fois le capuchon (8) enlevé, on place le récipient dans le tambour de la machine avec le linge à laver, les liquides contenus dans le récipient diffusant progressivement et simultanément dans le milieu de lavage et dans le linge.

15. Application selon la revendication 14, dans laquelle le compartiment interne (4) est utilisé pour le conditionnement d'un additif peroxygéné, alors que l'autre compartiment est utilisé pour conditionner le reste de la formulation détergente liquide.

## Claims

1. Receptacle for packaging different substances, capable of being employed in a machine for washing clothes, comprising
(a) an outer enclosure (1) having the general shape of a body of revolution, especially a spherical shape, with a flat bottom (3) and a circular opening (2) arranged at the other end from the bottom (3), the said opening (2) being surrounded by an annular surface (2a) extending in a plane substantially parallel to that of the bottom (3),
(b) an inner compartment (4) situated entirely inside the outer enclosure (1), the said compartment (4) being expandable and having a solid flange (5a) bearing on the annular surface (2a) while integrally joining the enclosure (1) and the compartment (4), thus forming a single-use receptacle, holes (7) being provided in the said flange (5a), which also has a circular central orifice (11) of smaller diameter than the opening (2),
(c) a single removable cap (8) capable of closing or opening all the holes (7) and the orifice (11),
it being possible for a first substance or mixture of substances to be placed in the compartment (4) and another substance or mixture of substances not exhibiting a satisfactory compatibility with the first one in the compartment extending between the outer enclosure (1) and the wall of the inner compartment (4), it being possible for the said substances to flow respectively and simultaneously through the orifice (11) and the holes (7) when the removable cap (8) is taken off, the transverse dimension of the inner compartment (4), once filled, being greater than that of the opening (2).

2. Receptacle according to Claim 1, characterised in that the outer enclosure (1) has flutes (1a) giving it rigidity.

3. Receptacle according to either of Claims 1 and 2, characterised in that the inner compartment (4) has bellows (12).

4. Receptacle according to any one of Claims 1 to 3, characterised in that the constituent materials of the outer enclosure (1) and of the inner compartment (4) are identical or different and are chosen from plastics which can be formed by the blowing or blow-moulding technique, such as polyethylenes, polypropylenes, polycarbonates or combinations of such polymers with or without adjuvants.

5. Receptacle according to any one of Claims 1 to 4, characterised in that the outer enclosure (1) and the inner compartment (4) have different rigidities.

6. Receptacle according to any one of Claims 1 to 5, characterised in that the wall thicknesses of the enclosure (1) and of the compartment (4) are of the order of 0.3 to 1 mm.

7. Process for obtaining the receptacle according to any one of Claims 1 to 6, comprising the following succession of stages:
(1) the body (1) of the outer enclosure with its circular opening (2) and its flat bottom (3) is formed by blowing or blow-moulding;
(2) the said outer enclosure (1) is filled with the desired quantity (15) of the first substance;
(3) an insert equipped with a plastic sheath (13) is introduced through the said opening (2) until the upper part (5a) of the sheath, of annular shape, comes to bear on the edges (2a) of the opening (2) of the enclosure (1);
(4) the inner compartment (4) of the receptacle is formed from the sheath (13) by blowing or blow-moulding;
(5) holes (7) are pierced in the annular region formed in the upper part of the inner compartment (4);
(6) the inner compartment (4) is filled with the desired quantity (16) of the second substance;
(7) the upper part of the receptacle is covered with the cap (8).

8. Process according to Claim 7, modified in that the sequence of stages (3), (4) and (5) is carried out after stage (1) whereas stage (2) for filling the outer enclosure (1) is carried out after the said sequence and before stage (6).

9. Process according to Claims 7 and 8, modified in that stage (2) is carried out after stage (6).

10. Process according to one of Claims 7, 8 and 9, modified in that it does not comprise any stage (5), the holes (7) in the annular region (5a) being produced beforehand and before the formation of the inner compartment (4).

11. Process according to any one of Claims 7 to 10, characterised in that, to form the inner compartment (4), an insert equipped with a flexible plastic sheath (13) is introduced through the circular opening (2) of the outer enclosure (1), a vacuum is produced inside the sheath to contract it, after which the vacuum inside the sheath is broken when the upper part (5a) of the latter bears on the edges (2a) of the said opening (2) and the inner compartment (4) is formed from the sheath (13) by blowing or blow-moulding.

12. Process according to any one of Claims 7 to 10, characterised in that, to form the inner compartment (4), an insert equipped with a plastic sheath (13), which has a rigidity and a transverse dimension allowing it to pass through the circular opening (2), is introduced through the circular opening (2) of the outer enclosure (1), after which the inner compartment (4) is formed directly from the sheath (13) by blowing or blow-moulding.

13. Application of the receptacle according to any one of Claims 1 to 6 or obtained by the process according to any one of Claims 7 to 12 for the packaging of liquids which are not very compatible or incompatible and intended for washing, cleaning, rinsing and other uses in which it is desired to dispense the said liquids simultaneously at the time of use.

14. Application according to Claim 13 for washing clothes in a machine, according to which, once the cap (8) has been taken off, the receptacle is placed in the drum of the machine with the clothes to be washed, the liquids contained in the receptacle being distributed progressively and simultaneously into the washing medium and into the clothes.

15. Application according to Claim 14, in which the inner compartment (4) is employed for packaging a peroxygenated additive, while the other compartment is employed for packaging the remainder of the liquid detergent formulation.

## Patentansprüche

1. Behälter zur Aufnahme von verschiedenen Substanzen, der in einer Maschine zum Waschen von Wäsche verwendbar ist, umfassend
(a) ein Außengehäuse (1), welches die allgemeine Form eines Drehkörpers hat, insbesondere Kugelform, mit einem flachen Boden (3) und einer kreisförmigen Öffnung (2), welche gegenüber dem Boden (3) angeordnet ist, wobei die Öffnung (2) von einer Ringfläche (2a) umgeben ist, die sich in einer Ebene im wesentlichen parallel zu jener des Bodens (3) erstreckt,
(b) eine innere Kammer (4), die sich zur Gänze im Inneren des Außengehäuses (1) befindet, wobei die Kammer (4) dehnbar ist und einen festen Kragen (5a) aufweist, der an der Ringfläche (2a) zur Anlage kommt, um das Gehäuse (1) und die Kammer (4) zu verbinden und auf diese Weise einen Behälter für den einmaligen Gebrauch zu bilden, wobei Löcher (7) in dem Kragen (5a) vorhanden sind, der außerdem eine zentrale kreisförmige Mündung (11) von kleinerem Durchmesser als die Öffnung (2) aufweist,
(c) eine einzige abnehmbare Kappe (8), mit welcher alle Löcher (7) und die Mündung (11) verschließbar oder freilegbar sind,
wobei eine erste Substanz oder Mischung von Substanzen in der Kammer (4) angeordnet werden kann und eine andere Substanz oder eine Mischung von Substanzen, die keine zufriedenstellende Kompatibilität mit der ersten Substanz aufweisen, in dem Raum, der sich zwischen dem Außengehäuse (1) und der Wand der inneren Kammer (4) befindet, wobei diese Substanzen gleichzeitig durch die Mündung (11) und die Löcher (7) strömen können, sobald die abnehmbare Kappe (8) angehoben wird, und wobei die Querabmessung der inneren Kammer (4), sobald diese gefüllt ist, größer als jene der Öffnung (2) ist.

2. Behälter nach Anspruch 1, dadurch gekennzeichnet, daß das Außengehäuse (1) Rillen (1a) aufweist, welche das Gehäuse versteifen.

3. Behälter nach Anspruch 1 oder 2, dadurch gekennzeichnet, daß die innere Kammer (4) Balgen (12) aufweist.

4. Behälter nach einem der Ansprüche 1 bis 3, dadurch gekennzeichnet, daß die das Außengehäuse (1) bildenden Materialien und die innere Kammer (4) identisch oder unterschiedlich sind und aus jenen Kunststoffen gewählt werden, die durch Blasformung oder Spritzblasformung geformt werden können, wie Polyethylene, Polypropylene, Polycarbonate oder Kombinationen solcher Polymere mit oder ohne Additiven.

5. Behälter nach einem der Ansprüche 1 bis 4, dadurch gekennzeichnet, daß das Außengehäuse (1) und die innere Kammer (4) unterschiedliche Steifigkeit haben.

6. Behälter nach einem der Ansprüche 1 bis 5, dadurch gekennzeichnet, daß die Wanddicke des Gehäuses (1) und der Kammer (4) in der Größenordnung von 0,3 bis 1 mm liegt.

7. Verfahren zum Erzeugen eines Behälters nach einem der Ansprüche 1 bis 6, welches die nachstehenden aufeinanderfolgenden Schritte aufweist:
(1) Formen des Körper (1) des Außengehäuses mit seiner kreisförmigen Öffnung (2) und seinem flachen Boden (3) durch Blasformung oder Spritzblasformung;
(2) Füllen des Außengehäuse (1) mit der erwünschten Menge (15) der ersten Substanz;
(3) Einführen eines Einsatzes, der mit einer Hülle (13) aus Kunststoffmaterial versehen ist, über die Öffnung (2), bis der obere Teil (5a) der Hülle, der Ringform hat, an den Rändern (2a) der Öffnung (2) des Gehäuses (1) zur Anlage kommt;
(4) ausgehend aus dem Schlauch (13) Formung der inneren Kammer (4) des Behälters durch Blasformung oder Spritzblasformung;
(5) Bohren der Löcher (7) in der Ringzone, die durch den oberen Teil der inneren Kammer (4) gebildet ist;
(6) Füllen der inneren Kammer (4) mit der erwünschten Menge (16) der zweiten Substanz;
(7) Abdecken des oberen Teiles des Behälters mit der Kappe (8).

8. Verfahren nach Anspruch 7, dadurch modifiziert, daß die Folge der Schritte (3), (4) und (5) nach dem Schritt (1) ausgeführt wird, während der Schritt (2) des Füllens des Außengehäuses (1) nach der Folge von Schritten und vor dem Schritt (6) ausgeführt wird.

9. Verfahren nach den Ansprüchen 7 und 8, dadurch modifiziert, daß der Schritt (2) nach dem Schritt (6) ausgeführt wird.

10. Verfahren nach einem der Ansprüche 7, 8 oder 9, dadurch modifiziert, daß der Schritt (5) nicht vorhanden ist, die Löcher (7) in der ringförmigen Zone (5a) im voraus und vor der Bildung der inneren Kammer (4) geformt werden.

11. Verfahren nach einem der Ansprüche 7 bis 10, dadurch gekennzeichnet, daß zur Bildung der inneren Kammer (4) über die kreisförmige Öffnung (2) des Außengehäuses (1) ein Einsatz eingeführt wird, der mit einer Hülle (13) aus nachgiebigem Kunststoff versehen ist, in dessen Inneren ein Unterdruck erzeugt worden ist, um die Hülle zusammenzuziehen, worauf der Unterdruck im Inneren der Hülle aufgehoben wird, während der obere Teil (5a) desselben an den Rändern (2a) der Öffnung (2) zur Anlage kommt und aus der Hülle (13) die innere Kammer (4) durch Blasformung oder Spritzblasformung gebildet wird.

12. Verfahren nach einem der Ansprüche 7 bis 10, dadurch gekennzeichnet, daß zur Bildung der inneren Kammer (4) über die kreisförmige Öffnung (2) des Außengehäuses (1) ein Einsatz eingeführt wird, der mit einer Hülle (13) aus Kunststoff versehen ist, welcher eine Steifigkeit und eine Querabmessung hat, die seinen Durchtritt durch die kreisförmige Öffnung (2) gestatten, worauf direkt aus der Hülle (13) die innere Kammer (4) durch Blasformung oder Spritzblasformung gebildet wird.

13. Anwendung des Behälters nach einem der Ansprüche 1 bis 6 oder erhalten nach dem Verfahren gemäß den Ansprüchen 7 bis 12 für die Aufnahme von wenig oder nicht kompatiblen Flüssigkeiten, die zum Waschen, Reinigen, Spülen oder anderen Anwendungen bestimmt sind, bei denen es erwünscht ist, die Flüssigkeiten im Augenblick der Anwendung gleichzeitig zur Verfügung zu haben.

14. Anwendung nach Anspruch 13 zum Waschen von Wäsche in der Maschine, bei welcher nach dem Abheben der Kappe (8) der Behälter in der Trommel der Maschine mit der zu waschenden Wäsche angeordnet wird, wobei die im Behälter enthaltenen Flüssigkeiten sich fortschreitend und gleichzeitig im Milieu des Waschbades und in der Wäsche ausbreiten.

15. Anwendung nach Anspruch 14, bei welcher die innere Kammer (4) zur Aufnahme eines Persauerstoffadditivs verwendet wird, wogegen die andere Kammer zur Aufnahme des Restes der flüssigen Reinigungsmittelformulierung verwendet wird.
